# EUROPÄISCHE PATENTSCHRIFT

(11) **EP 2 271 827 B1**
(45) Veröffentlichungstag und Bekanntmachung des Hinweises auf die Patenterteilung: **05.09.2012**
(21) Anmeldenummer: 09742020.2
(22) Anmeldetag: 30.04.2009
(51) Int. Cl.: F01D 3/04

(54) **TURBOMASCHINE MIT SCHUBAUSGLEICHSKOLBEN**
TURBO MACHINE WITH STROKE-COMPENSATING PISTON
TURBOMACHINE AVEC PISTON D'ÉQUILIBRAGE DE POUSSÉE

(30) Priorität: 09.05.2008 DE 102008022966
(43) Veröffentlichungstag der Anmeldung: 12.01.2011
(73) Patentinhaber: Siemens Aktiengesellschaft, 80333 München (DE)
(72) Erfinder: GEHRINGER, Walter, 90491 Nürnberg (DE); GEIST, Richard, 91207 Lauf (DE)
(74) Vertreter: Wolff, Harry
(86) Internationale Anmeldenummer: PCT/EP2009/055271
(87) Internationale Veröffentlichungsnummer: WO 2009/135802

(56) Entgegenhaltungen:
- EP-A- 1 035 301
- EP-A- 1 780 376
- DE-A1- 19 951 570
- US-A- 4 615 657

## Beschreibung

Die Erfindung betrifft eine Rotationsmaschine, insbesondere Turbine, Pumpe oder Verdichter, mit mindestens einem Rotor und mindestens einem Prozessfluid, das den Rotor zumindest teilweise umgibt, wobei der Rotor mindestens einen Ausgleichskolben aufweist, zur Beeinflussung eines axialen Schubes des Rotors, wobei der Ausgleichskolben mindestens eine Durchmesseränderung des Rotors aufweist, wobei mindestens eine Wellendichtung vorgesehen ist, die einen ersten Raum, in dem ein erster Druck herrscht von einem zweiten Raum, in dem ein zweiter Druck herrscht derart abdichtet, dass zumindest zeitweise eine Druckdifferenz zwischen dem ersten und dem zweiten Raum anliegt und eine erste Wellendichtung an dem Ausgleichskolben derart angeordnet ist, dass eine erste Durchmesseränderung den Druck des ersten Raums und eine zweite Durchmesseränderung den Druck des zweiten Raums ausgesetzt ist. In US 4615657 wird ein Beispiel einer Gasturbine mit Hochdruck- und Niederdruckausgleichs Kolben offenbart

Ausgleichskolben an Rotationsmaschinen gehören insbesondere bei Dampfturbinen zu den üblichen Baugruppen. In der Regel findet ein Druckaufbau oder ein Druckabbau des Prozessfluids entlang eines Entspannungs- oder Verdichtungsweges in zumindest teilweiser axialer Richtung des Rotors statt, wobei der Rotor selbst oder mit ihm verbundene Element in Bereichen sich ändernden Durchmessers, beispielsweise Wellenabsätzen, den jeweils unterschiedlichen anliegenden Drücken ausgesetzt sind. Auch rotierende Beschaufelungen erzeugen hierbei ebenso wie in Umfangsrichtung durchgehende Wellenabsätze einen axialen Schub, den diese Elemente als Axialkraft in den Rotor übertragen. Damit ein Axiallager unter diesen Betriebsbedingungen in einer sinnvollen Größe ausgelegt werden kann, ist es erforderlich, diese Kräfte durch entsprechende Gegenkräfte an anderer Stelle zu kompensieren. Zu diesem Zweck weisen beispielsweise Dampfturbinen in heutiger Bauart regelmäßig einen als Ausgleichskolben bezeichneten Wellenabsatz auf, der an seiner nach radial außen weisenden Umfangsfläche mit einer Wellendichtung versehen ist, die regelmäßig als Labyrinthdichtung ausgebildet ist, welche Wellendichtung einen ersten Druckraum von einem zweiten Druckraum unter Ausbildung eines Differenzdrucks trennt. Dem zur Folge liegt auf einer axialen Seite des Ausgleichskolbens ein anderer Druck als auf der anderen axialen Seite an, so dass bei entsprechender Auslegung der Durchmesser und Raumdrücke der Rotor mit einer Axialkraft beaufschlagt werden kann, die dem sonstigen Axialschub bis auf ein Residuum, welches durch das Axiallager abgestützt wird, ausgleicht, so dass das Axiallager eine nur geringe Last aufzunehmen hat und der Rotor dennoch stets in einer axial bestimmten Lage durch die verbleibende Restkraft gedrückt wird.

Gegebenenfalls kann unter Bezug auf den jeweiligen Betriebspunkt eine Regelung den Druck derart in den Druckräumen einstellen, so dass sich der gewünschte Restschub stets ausbildet.

Häufig lässt sich der beschriebene Ausgleichseffekt nur erzielen, wenn entweder die Drücke an dem Ausgleichskolben eine besonders hohe Differenz aufweisen oder der Ausgleichskolbendurchmesser sehr groß ausgelegt wird. Bei besonders hohen Differenzdrücken benötigt die an dem Ausgleichskolben vorgesehene Wellendichtung hinreichend großen axialen Bauraum, um den erforderlichen Dichteffekt zu erzielen. Sowohl große Durchmesser als auch großer axialer Bauraum verursachen einerseits unerwünschte rotordynamische Effekte in Form von Schwingungen und andererseits hohe Kosten aufgrund des zusätzlichen Materialbedarfs sowohl für den Rotor als auch für die umliegenden Komponenten, insbesondere für die Gehäuse. Daneben sind die Folgekosten für die Aufstellung, den Transport und die Lagerung der groß zu dimensionierenden Bauteile signifikant.

Die Erfindung hat es sich daher zur Aufgabe gemacht, eine Rotationsmaschine mit einem Ausgleichskolben der eingangs genannten Art derart weiterzubilden, dass bei gleicher Schubkompensation ein nur reduzierter Bauraum erforderlich ist.

Zur Lösung der Aufgabe wird erfindungsgemäß eine Rotationsmaschine mit den im Anspruch 1 aufgeführten Merkmalen vorgeschlagen. Die rückbezogenen Unteransprüche beinhalten vorteilhafte Weiterbildung der Erfindung.

Die Ausbildung des Ausgleichskolbens mit mehreren Räumen, die jeweils durch Wellendichtungen voneinander unter Ausbildung einer Druckdifferenz getrennt sind und welche Räume von mindestens einer Durchmesseränderung des Rotors begrenzt werden, ermöglicht die Verringerung des Durchmessers des Ausgleichskolbens ohne das Schubausgleichspotential zu verringern. Auch kann durch die erfindungsgemäß mehrstufige Ausbildung des Ausgleichskolbens (wenn eine Stufe eines Ausgleichskolbens als eine Anordnung von einer Wellendichtung, einem Raum mit einem bestimmten Druck und einer diesen Raum begrenzenden Durchmesseränderung des Rotors definiert wird) der erforderliche Druck pro Stufe des Ausgleichskolbens geringer gewählt werden, so dass die Anforderungen an die entsprechende Wellendichtung reduziert sind und diese gegebenenfalls mit einer geringeren axialen Abmessung ausgebildet sein kann.

Eine besonders vorteilhafte Weiterbildung der Erfindung sieht vor, dass der Ausgleichskolben als eine direkte Folge von Durchmesseränderungen am Rotor ausgebildet ist, die bezeichnet in einer Längserstreckung des Rotors mit folgender Reihenfolge ausgebildet ist:
- eine erste Durchmesseraufweitung,
- eine erste Durchmesserverringerung,
- eine zweite Durchmesseraufweitung,
- eine zweite Durchmesserverringerung,
- wobei zwischen
- der ersten Durchmesseraufweitung und der ersten Durchmesserverringerung,
- der ersten Durchmesserverringerung und der zweiten Durchmesseraufweitung,
- der zweiten Durchmesseraufweitung und der zweiten Durchmesserverringerung,
   jeweils eine Wellendichtung zwischen einer jeweils stehenden Wand und dem Rotor vorgesehen ist, so dass
- ein erster Druckraum die erste Durchmesseraufweitung als eine Begrenzungswand aufweist,
- ein zweiter Druckraum die erste Durchmesserverringerung als eine Begrenzungswand aufweist,
- ein dritter Druckraum die zweite Durchmesseraufweitung als eine Begrenzungswand aufweist und
- ein vierter Druckraum die zweite Durchmesserverringerung als eine Begrenzungswand aufweist.

Unter der direkten Folge (Direktheit) ist das Fehlen einer Zwischenanordnung von anderen Modulen, wie zum Beispiel Beschaufelungsabschnitten zu verstehen.

Wird eine Anordnung aus einem Druckraum, einer Durchmesserveränderung, die eine Begrenzungswand für den Druckraum ist und einer Wellendichtung als eine Stufe des Ausgleichskolbens verstanden, so handelt es sich bei dieser vorteilhaften Weiterbildung um eine vierstufige Anordnung, welche bei gleichen größten und kleinsten Durchmessern der jeweiligen Stufen das doppelte Schubausgleichspotential haben kann, wie ein herkömmlicher Ausgleichskolben.

Eine erfindungsgemäße Anordnung kann je nach auszugleichendem Differenzdruck auch mehr als vier der oben definierten Stufen aufweisen, beispielsweise 5, 6, oder mehr.

Damit ein Ausgleichskolben nach der Erfindung auch bei hohen Druckdifferenzen pro Stufe keinen großen axialen Bauraum benötigt, ist es zweckmäßig, wenn die Wellendichtungen zwischen den Druckräumen jeweils als eine Bürstendichtung oder eine Gleitringdichtung ausgebildet sind. Diese Dichtungsformen weisen gegenüber herkömmlichen Labyrinthdichtungen einen besseren Dichtungseffekt auf, so dass über eine geringere axiale Ausdehnung höhere Druckdifferenzen abgebaut werden können und demzufolge erfindungsgemäße Ausgleichskolben sowohl radial als auch axial einen nur geringen Bauraumbedarf aufweisen.

Besonders sinnvoll ist die Ausbildung von Druckkanälen zu den jeweiligen Druckräumen, so dass die für den Ausgleich erforderlichen Differenzdrücke durch eine Einstellung eines bestimmten Drucks in den Druckräumen herstellen lassen.

Um eine Anpassung des Schubausgleichs an verschiedene Betriebsbedingungen zu ermöglichen, kann es zusätzlich sinnvoll sein, mindestens ein Stellorgan bzw. ein Ventil in mindestens einem Druckkanal vorzusehen, mittels dessen der Druck in dem verbundenen Druckraum einstellbar ist. In Folge der permanenten Leckage über die entsprechende Wellendichtung des Druckraums ermöglicht das Stellorgan eine dynamische Druckregulierung, die bevorzugt in Abhängigkeit von dem jeweiligen Betriebspunkt von einer zentralen Regelung veranlasst wird.

In der Herstellung ergeben sich besondere Einsparpotentiale aufgrund der Erfindung, wenn mindestens zwei Wellendichtungen an dem Ausgleichskolben baugleich ausgebildet sind. Des Weiteren ermöglicht die erfindungsgemäß stufenweise Ausbildung des Ausgleichskolbens die Benutzung baugleicher Wellendichtungen für unterschiedliche Turbinen, insbesondere, wenn eine Variation der Stufenzahl des Ausgleichskolbens in ihrer Differenz des Schubausgleichs genau dem Schubunterschied der entsprechenden Rotationsmaschinentypen entspricht.

Im Folgenden ist die Erfindung unter Bezugnahme auf Zeichnungen anhand eines speziellen Ausführungsbeispiels näher beschrieben. Die Erfindung ist nicht auf diese spezielle Ausbildung beschränkt, vielmehr ergeben sich für den Fachmann neben dem Beispiel andere Ausbildungsvarianten, die ebenfalls von der Erfindung Gebrauch machen. Es zeigen:
- Figur 1: eine Dampfturbine als Beispiel einer erfindungsgemäßen Rotationsmaschine,
- Figur 2: ein Detail X der Figur 1 mit einer herkömmlichen Ausbildung eines Ausgleichskolbens,
- Figur 3: das Detail X der Figur 1 mit einer erfindungsgemäßen Ausbildung des Ausgleichskolbens,
- Figur 4: eine schematische Darstellung eines Rotors herkömmlicher Ausbildung mit verschiedenen Durchmessern und dem Ausgleichskolben und
- Figur 5: eine schematische Darstellung des Rotors mit erfindungsgemäßer Ausbildung des Ausgleichskolbens und verschiedenen Durchmessern.

Figur 1 zeigt eine Rotationsmaschine 1, nämlich eine Dampfturbine 2, in der eingespeister Frischdampf 3 beim Durchströmen einer Beschaufelung 4 auf Dampf 5 eines niedrigeren Druckniveaus im Bereich einer Abströmung 80 entspannt wird. Ein Rotor 6, an dem die Laufbeschaufelung 7 befestigt ist, erfährt in Folge der Dampfentspannung einen Axialschub 8. Zum Teil wird der Axialschub 8 an einem Axiallager 9 abgestützt.

Zur Reduktion der auf das Axiallager 9 wirkenden Axialkraft ist ein Ausgleichskolben 10 vorgesehen, der als Wellenabsatz an dem Rotor 6 ausgebildet ist.

Die Figuren 2 und 3 zeigen das Detail X mit dem Ausgleichskolben 10 in herkömmlicher Bauweise bzw. in erfindungsgemäßer Ausbildung.

Der in Figur 2 dargestellte Ausgleichskolben 10 in herkömmlicher Bauweise weist in axialer Richtung des Rotors 6 von links nach rechts bezeichnet einen ersten Druckraum 11, eine erste Durchmesseränderung 21, eine erste Wellendichtung 31, einen zweiten Druckraum 12 mit einer zweiten Durchmesseränderung 22 auf. Axial vor dieser beschriebenen Anordnung befindet sich eine Wellenlabyrinthdichtung 82, mittels derer der erste Druckraum 11 zur Atmosphäre 51 abgedichtet ist. Axial hinter der als Ausgleichskolben 10 beschriebenen Anordnung, bzw. seitens des ins Turbineninnere weisenden Endes dieser Anordnung befindet sich eine weitere Wellenlabyrinthdichtung 52, mittels welcher der zweite Druckraum 12 zu einer Einströmung 54 hin abgedichtet ist. Diese Wellenlabyrinthdichtung kann dem Ausgleichskolben 10 zugerechnet werden. Der im zweiten Druckraum 22 anliegende Druck ist höher, als der in dem ersten Druckraum 11, so dass sich der aus einer Kräftebilanz des Ausgleichskolbens ergebende Schub gegen den Schub aus der Beschaufelung 4 richtet.

Figur 3 zeigt die Anordnung gemäß der Figur 2 bzw. das Detail X der Figur 1 mit einer erfindungsgemäßen Ausbildung des Ausgleichskolbens 10. Der Ausgleichskolben 10 ist hierbei mit vier Druckräumen 11, 12, 13, 14 ausgebildet, die jeweils eine Wellendichtung 31, 32, 33 zu Abtrennung untereinander aufweisen und von mindestens einer Durchmesseränderung 21, 22, 23, 24 des Rotors 6 teilweise begrenzt werden.

Die Wellendichtungen 31, 32, 33 sind als Bürstendichtungen ausgebildet, so dass für eine zur herkömmlichen Bauweise (Fig. 2) äquivalenten Druckdifferenz zwischen den Druckräumen 11, 12, 13, 14 ein nur geringer axialer Bauraum aufzuwenden ist. Der zweite Druckraum 12 und der dritte Druckraum 13 stehen mit Druckkanälen 42, 43 in Verbindung, so dass der zweite Druckraum 12 einen höheren Druck aufweist als der dritte Druckraum 13. Vorliegend ist der in dem ersten Druckraum 11 und in dem dritten Druckraum 13 anliegende Druck sowie der im zweiten Druckraum 12 und im vierten Druckraum 14 anliegende Druck identisch. Aufgrund der Lässigkeiten der Wellendichtungen 31 - 33 ergibt sich jeweils eine Strömung gemäß der eingezeichneten Pfeile 61 - 66 aufgrund der Druckdifferenzen zwischen den einzelnen Druckräumen gespeist von den Druckkanälen 42, 43.

Die Figuren 4 und 5 zeigen die an dem Rotor 6 vorgesehenen Durchmesser in Verbindung mit verschiedenen Drücken in dem Druckräumen 11 - 14 im Zusammenwirken mit Wellendichtungen 31 - 33. In der Figur 4 ist der erste Druckraum 11 über einen Druckkanal 71 mit der Abströmung verbunden und der zweite Druckraum 12 mittels eines Druckkanals 72 mit einem höheren Druckniveau in der Beschaufelung 4.

Figur 5 zeigt, dass zusätzlich zu dem ersten Druckraum 11 und dem zweiten Druckraum 12 ein dritter Druckraum 13 und ein vierter Druckraum 14 ebenfalls mit dem Druckniveaus an der Abströmung 80 bzw. der Beschaufelung 4 verbunden sind und auf dieser Weise der doppelte Effekt der Schubkompensation erzielt werden kann. Da ansonsten bei gleicher Ausbildung der Dampfturbine 2 würde der Durchmesser des Ausgleichskolbens 10 bei der erfindungsgemäßen Ausbildung nach Figur 5 geringer ausfallen.

Optional kann in dem Druckkanal 71 ist ein Stellorgan 100 bzw. Ventil vorgesehen werden, mittels dessen der Druck in den Druckräumen 12, 13, 14 an die aktuellen Betriebsbedingungen angepasst werden kann. Das Stellorgan wird gesteuert von einer zentralen Regelung 101.

## Patentansprüche

1. Rotationsmaschine (1), insbesondere Turbine, Pumpe oder Verdichter, mit
mindestens einem Rotor (6) und mindestens einem Prozessfluid (3), das den Rotor (6) zumindest teilweise umgibt,
wobei der Rotor (6) mindestens einen Ausgleichskolben (10) aufweist, zur Beeinflussung eines axialen Schubes, wobei der Ausgleichskolben (10) mindestens eine Durchmesseränderung (21,22,23,24) des Rotors (6) aufweist,
wobei mindestens eine Wellendichtung (31,32,33) vorgesehen ist, die einen ersten Raum (11), in dem ein erster Druck herrscht von einem zweiten Druckraum (12), in dem ein zweiter Druck herrscht derart abdichtet, dass zumindest zeitweise eine Druckdifferenz zwischen dem ersten und dem zweiten Druckraum (11,12) anliegt, wobei eine erste Wellendichtung (31) an dem Ausgleichskolben (10) derart angeordnet ist, dass eine erste Durchmesseränderung (21) den Druck des ersten Druckraums (11) und eine zweite Durchmesseränderung (22) den Druck des zweiten Druckraums (12) ausgesetzt ist, wobei der Ausgleichskolben (10) einen dritten Druckraum (13) mit einem dritten Druck umfasst und eine zweite Wellendichtung (32) derart angeordnet ist, dass eine dritte Durchmesseränderung (23) dem Druck des dritten Druckraums (13) ausgesetzt ist, wobei der Ausgleichskolben (10) einen vierten Druckraum (14) mit einem vierten Druck umfasst und eine vierte Durchmesseränderung (24) dem Druck des vierten Druckraums (14) ausgesetzt ist, wobei der vierte Druckraum (14) mittels einer dritten Wellendichtung (33) von dem dritten Druckraum (13) abgetrennt ist, **dadurch gekennzeichnet, dass** der erste Druckraum (11) und der dritte Druckraum mittels eines ersten Druckkanals (71) mit einem ersten Druckniveau an einer Abströmung (80) der Rotationsmaschine (1) verbunden sind, so dass der in dem ersten Druckraum (11) anliegende Druck und der in dem dritten Druckraum anliegende Druck identisch sind, und
- wobei der zweite Druckraum (12) und der vierte Druckraum (14) mittels eines zweiten Druckkanals (72) mit einem zweiten Druckniveau an einer Beschaufelung (4) der Rotationsmaschine (1) verbunden sind, so dass der in dem zweiten Druckraum (12) anliegende Druck und der in dem vierten Druckraum (14) anliegende Druck identisch sind.

2. Rotationsmaschine (1) nach Anspruch 1,
wobei der Ausgleichskolben (10) als eine direkte Folge von Durchmesseränderungen (21-24) am Rotor (6) ausgebildet ist, die bezeichnet in einer Längserstreckung des Rotors (6) mit folgender Reihenfolge ausgebildet ist:
- eine erste Durchmesseraufweitung (21),
- eine erste Durchmesserverringerung (22),
- eine zweite Durchmesseraufweitung (23),
- eine zweite Durchmesserverringerung (24),
wobei zwischen
- der ersten Durchmesseraufweitung und der ersten Durchmesserverringerung,
- der ersten Durchmesserverringerung und der zweiten Durchmesseraufweitung,
- der zweiten Durchmesseraufweitung und der zweiten Durchmesserverringerung,
jeweils eine Wellendichtung (31-33) zwischen einer jeweils stehenden Wand und dem Rotor (6) vorgesehen ist, so dass
- ein erster Druckraum (11) die erste Durchmesseraufweitung als eine Begrenzungswand aufweist,
- ein zweiter Druckraum (12) die erste Durchmesserverringerung als eine Begrenzungswand aufweist,
- ein dritter Druckraum (13) die zweite Durchmesseraufweitung als eine Begrenzungswand aufweist und
- ein vierter Druckraum (14) die zweite Durchmesserverringerung als eine Begrenzungswand aufweist.

3. Rotationsmaschine (1) nach Anspruch 1 oder 2,
wobei mindestens eine an dem Ausgleichskolben (10) vorgesehene Wellendichtung (31-33) als Bürstendichtung ausgebildet ist.

4. Rotationsmaschine (1) nach Anspruch 1 oder 2,
wobei mindestens eine an dem Ausgleichskolben (10) vorgesehene Wellendichtung (31-33) als Gleitringdichtung ausgebildet ist.

5. Rotationsmaschine (1) nach Anspruch 1, 2, 3 oder 4,
wobei Druckkanäle (42,43,71,72) zu den Druckräumen (11,12,13,14) vorgesehen sind.

6. Rotationsmaschine (1) nach mindestens einem der Ansprüche 1 bis 5,
wobei mindestens ein Stellorgan (100) in mindestens einem Druckkanal (71,72) vorgesehen ist, mittels dessen der Druck in dem angebundenen Druckraum (11-14) einstellbar ist.

7. Rotationsmaschine (1) nach mindestens einem der Ansprüche 1 bis 6,
wobei mindestens zwei Wellendichtungen (31-33) baugleich ausgebildet sind.

## Claims

1. Rotary machine (1), in particular turbine, pump or compressor, having
at least one rotor (6) and at least one process fluid (3) at least partially surrounding the rotor (6),
wherein the rotor (6) has at least one compensating piston (10) for influencing an axial thrust,
wherein the compensating piston (10) has at least one change in diameter (21,22,23,24) of the rotor (6),
wherein at least one shaft seal (31,32,33) is provided which seals off a first chamber (11) in which a first pressure prevails from a second pressure chamber (12) in which a second pressure prevails in such a way that a pressure difference is present at least temporarily between the first and the second pressure chamber (11,12),
wherein a first shaft seal (31) is disposed at the compensating piston (10) in such a way that a first change in diameter (21) is subjected to the pressure of the first pressure chamber (11) and a second change in diameter (22) is subjected to the pressure of the second pressure chamber (12),
wherein the compensating piston (10) includes a third pressure chamber (13) having a third pressure and a second shaft seal (32) is disposed in such a way that a third change in diameter (23) is subjected to the pressure of the third pressure chamber (13), wherein the compensating piston (10) includes a fourth pressure chamber (14) having a fourth pressure and a fourth change in diameter (24) is subjected to the pressure of the fourth pressure chamber (14), wherein the fourth pressure chamber (14) is separated from the third pressure chamber (13) by means of a third shaft seal (33),
**characterised in that**
the first pressure chamber (11) and the third pressure chamber are connected by means of a first pressure channel (71) to a first pressure level at an outflow (80) of the rotary machine (1) such that the pressure present in the first pressure chamber (11) and the pressure present in the third pressure chamber are identical, and
- wherein the second pressure chamber (12) and the fourth pressure chamber (14) are connected by means of a second pressure channel (72) to a second pressure level at a blade row (4) of the rotary machine (1) such that the pressure present in the second pressure chamber (12) and the pressure present in the fourth pressure chamber (14) are identical.

2. Rotary machine (1) according to claim 1,
wherein the compensating piston (10) is embodied as a direct succession of changes in diameter (21-24) at the rotor (6), which direct succession, designated in a longitudinal extension of the rotor (6), is embodied as having the following sequence:
- a first diameter expansion (21),
- a first diameter reduction (22),
- a second diameter expansion (23),
- a second diameter reduction (24),
wherein disposed in each case between
- the first diameter expansion and the first diameter reduction,
- the first diameter reduction and the second diameter expansion,
- the second diameter expansion and the second diameter reduction,
there is provided a shaft seal (31-33) between a stationary wall in each case and the rotor (6) such that
- a first pressure chamber (11) has the first diameter expansion as a delimiting wall,
- a second pressure chamber (12) has the first diameter reduction as a delimiting wall,
- a third pressure chamber (13) has the second diameter expansion as a delimiting wall, and
- a fourth pressure chamber (14) has the second diameter reduction as a delimiting wall.

3. Rotary machine (1) according to claim 1 or 2,
wherein at least one shaft seal (31-33) provided at the compensating piston (10) is embodied as a brush seal.

4. Rotary machine (1) according to claim 1 or 2,
wherein at least one shaft seal (31-33) provided at the compensating piston (10) is embodied as a floating ring seal.

5. Rotary machine (1) according to claim 1, 2, 3 or 4,
wherein pressure channels (42,43,71,72) to the pressure chambers (11,12,13,14) are provided.

6. Rotary machine (1) according to at least one of claims 1 to 5,
wherein at least one actuating element (100) is provided in at least one pressure channel (71,72), by means of which actuating element the pressure in the connected pressure chamber (11-14) can be adjusted.

7. Rotary machine (1) according to at least one of claims 1 to 6,
wherein at least two shaft seals (31-33) are embodied as being of identical design.

## Revendications

1. Machine rotative (1), notamment turbine, pompe ou compresseur, comprenant
au moins un rotor (6) et au moins un fluide de processus (3) qui entoure le rotor (6), au moins partiellement,
le rotor (6) comprenant au moins un piston d'équilibrage (10) pour influer sur la poussée axiale, le piston d'équilibrage (10) présentant au moins un changement de diamètre (21, 22, 23, 24) du rotor (6), au moins une garniture étanche d'arbre (31, 32, 33) étant prévue, laquelle garniture assure l'étanchéité entre un premier espace (11) dans lequel règne une première pression et un deuxième espace sous pression (12) dans lequel règne une deuxième pression de manière à ce qu'une différence de pression existe, au moins par moment, entre le premier et le deuxième espace sous pression (11, 12),
une première garniture étanche d'arbre (31) étant disposée au niveau du piston d'équilibrage (10) de manière à ce qu'un premier changement de diamètre (21) soit exposé à la pression du premier espace sous pression (11) et à ce qu'un deuxième changement de diamètre (22) soit exposé à la pression du deuxième espace sous pression (12),
le piston d'équilibrage (10) comprenant un troisième espace sous pression (13) avec une troisième pression et une deuxième garniture étanche d'arbre (32) étant disposée de manière à ce qu'un troisième changement de diamètre (23) soit exposé à la pression du troisième espace sous pression (13), le piston d'équilibrage (10) comprenant un quatrième espace sous pression (14) avec une quatrième pression et un quatrième changement de diamètre (24) étant exposé à la pression du quatrième espace sous pression (14), le quatrième espace sous pression (14) étant séparé du troisième espace sous pression (13) au moyen d'une troisième garniture étanche d'arbre (33),
**caractérisée en ce que** le premier espace sous pression (11) et le troisième espace sous pression sont reliés à un écoulement (80) de la machine rotative (1) au moyen d'un premier canal de pression (71) avec un premier niveau de pression, de manière à ce que la pression dans le premier espace sous pression (11) et la pression dans le troisième espace sous pression soient les mêmes, et
le deuxième espace sous pression (12) et le quatrième espace sous pression (14) étant reliés à un aubage (4) de la machine rotative (1) au moyen d'un deuxième canal de pression (72) avec un deuxième niveau de pression, de manière à ce que la pression dans le deuxième espace sous pression (12) et la pression dans le quatrième espace sous pression (14) soient les mêmes.

2. Machine rotative (1) selon la revendication 1,
le piston d'équilibrage (10) étant exécuté comme une succession directe de changements de diamètre (21-24) au niveau du rotor (6) qui, décrits dans le sens longitudinal du rotor (6), se succèdent dans l'ordre suivant :
- un premier élargissement de diamètre (21),
- une première réduction de diamètre (22),
- un deuxième élargissement de diamètre (23),
- une deuxième réduction de diamètre (24),
une garniture étanche d'arbre (31-33) étant prévue à chaque fois entre une paroi respective et le rotor (6) entre
- le premier élargissement de diamètre et la première réduction de diamètre,
- la première réduction de diamètre et le deuxième élargissement de diamètre,
- le deuxième élargissement de diamètre et la deuxième réduction de diamètre,
de manière à ce que
- un premier espace sous pression (11) possède comme paroi de délimitation le premier élargissement de diamètre,
- un deuxième espace sous pression (12) possède comme paroi de délimitation la première réduction de diamètre,
- un troisième espace sous pression (13) possède comme paroi de délimitation le deuxième élargissement de diamètre et
- un quatrième espace sous pression (14) possède comme paroi de délimitation la deuxième réduction de diamètre.

3. Machine rotative (1) selon la revendication 1 ou 2, au moins une garniture étanche d'arbre (31-33) prévue au niveau du piston d'équilibrage (10) étant exécutée en tant que garniture étanche en forme de brosse.

4. Machine rotative (1) selon la revendication 1 ou 2, au moins une garniture étanche d'arbre (31-33) prévue au niveau du piston d'équilibrage (10) étant exécutée en tant que garniture étanche à anneau glissant.

5. Machine rotative (1) selon la revendication 1, 2, 3 ou 4, des canaux de pression (42, 43, 71, 72) menant aux espaces sous pression (11, 12, 13, 14) étant prévus.

6. Machine rotative (1) selon au moins une des revendications 1 à 5,
au moins un organe de réglage (100) étant prévu dans au moins un canal de pression (71, 72), organe au moyen duquel la pression dans l'espace sous pression connecté (11-14) peut être réglée.

7. Machine rotative (1) selon au moins une des revendications 1 à 6,
au moins deux garnitures étanches d'arbre (31-33) étant exécutées de manière identique.
